# FASCICULE DE BREVET EUROPEEN

(11) **EP 0 718 552 B1**
(45) Date de publication et mention de la délivrance du brevet: **28.07.1999**
(21) Numéro de dépôt: 95402760.3
(22) Date de dépôt: 07.12.1995
(51) Int. Cl.: F23D 14/22, F23D 14/78

(54) **Brûleur du type à mélange externe**
Aussenmischender Brenner
Externally mixing burner

(30) Priorité: 21.12.1994 FR 9415412
(43) Date de publication de la demande: 26.06.1996
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Robillard, Dominique, F-78000 Versailles (FR); Inizan, Michel, F-78340 Les Clayes Sous Bois (FR)
(74) Mandataire: Vesin, Jacques

(56) Documents cités:
- EP-A- 0 069 245
- GB-A- 2 183 816
- GB-A- 2 197 714
- US-A- 5 161 379

## Description

La présente invention est relative à un brûleur du type à mélange externe.

Le traitement de certains déchets industriels par incinération à l'oxygène est actuellement considéré comme une voie très prometteuse. Les déchets, sous forme d'un gaz, d'un liquide, ou d'une mousse, contenant éventuellement des additifs convenables, sont envoyés dans un brûleur alimenté par deux l'oxygène pur, ou du moins à teneur élevée.

On connaît par exemple un procédé mis au point pour traiter certains effluents aqueux provenant du lessivage de générateurs de vapeurs de centrales nucléaires, mais qui peut avoir bien d'autres applications. Ce procédé consiste à disperser le déchet à incinérer dans une solution aqueuse contenant un agent tensioactif ainsi que, le cas échéant, un carburant, à transformer cette solution en une mousse légèrement pressurisée, et à transférer cette mousse dans un four cyclone en la faisant passer dans un brûleur à oxygène.

Les avantages de l'emploi de l'oxygène dans un brûleur sont connus : possibilité d'obtenir des températures élevées, bon accrochage de la flamme au nez du brûleur, même avec des pouvoirs calorifiques faibles, diminution du volume des fumées, et, par suite, de l'encombrement des installations, réduction de la production d'oxydes d'azote.

Pour limiter les inconvénients qui résultent des variations de composition de la matière à traiter, qui sont la règle dans le cas de déchets, il est préférable d'utiliser un brûleur à mélange externe. Cependant, les études ont montré que les brûleurs de ce type, actuellement disponibles, ne permettent pas d'obtenir une stabilité de flamme suffisante en cas de fortes variations de la matière à traiter.

Le document EP-A-0 069 245 montre un brûleur à mélange externe actuellement disponible.

Le but de la présente invention est de fournir un brûleur présentant des performances améliorées par rapport au dispositif de l'art antérieur, une flamme homogène pouvant se produire à une faible distance, sensiblement constante malgré les variations du combustible, du nez du brûleur.

Il va de soi cependant que le brûleur de l'invention est utilisable dans tous les domaines, sans se limiter à l'incinération des déchets.

Pour obtenir le résultat désiré, l'invention fournit un brûleur du type à mélange externe, comportant un nez percé d'un passage d'amenée d'un premier fluide, et d'un passage d'amenée d'un second fluide susceptible de former une flamme lorsqu'il est au contact du premier, le brûleur fonctionnant par formation de la flamme à faible distance du nez, le nez étant constitué d'une pièce présentant une face extérieure percée de trous, certains de ces trous débouchant dans une chambre alimentée avec le premier fluide, cette chambre étant délimitée par le nez, une paroi latérale percée d'orifices pour l'arriver du premier fluide, et un fond, transversal à la paroi latérale, la paroi latérale étant en liaison étanche avec le nez et avec le fond, et certains autres trous du nez contenant chacun un tube fixé au nez de façon étanche, et traversant le fond également de façon étanche, pour déboucher dans un conduit d'amenée du second fluide, l'ensemble des trous débouchant dans la chambre et l'ensemble des trous contenant des tubes ayant chacun une répartition régulière et uniforme sur la face extérieure du nez.

La présence d'une chambre, dans laquelle s'homogénéise le flux du premier fluide, assure que celui-ci débouche à la face extérieure du brûleur avec un débit sensiblement constant, quelle que soit la position du trou. Il en est de même pour le deuxième fluide. On arrive ainsi à un ensemble régulièrement réparti de jet du premier fluide et de jet du second fluide, gage d'une combustion régulière.

Ce résultat est obtenu au mieux si la face extérieure du nez est plane, et/ou les trous sont parallèles, spécialement quand ces deux particularités sont réunies.

Le premier fluide peut être le combustible, sous forme de mousse ou de gaz ou de liquide, et le deuxième fluide peut être de l'oxygène. Cependant, la situation inverse est possible. Le nombre et les diamètres respectifs des trous débouchant dans la chambre et des tubes est évidemment fonction de la combustion désirée, et notamment de la nature du combustible et du carburant.

L'invention va maintenant être exposée de façon plus détaillée à l'aide d'un exemple pratique illustré avec les dessins, parmi lesquels :
Figure 1 est une coupe axiale d'ensemble d'un brûleur selon l'invention,
Figure 2 est une vue agrandie d'une partie de la figure 1, relative à la tête du brûleur, et
Figure 3 est une vue de face du brûleur prise le long de la flèche III de la figure 2.

Le brûleur, dans son ensemble, comprend un corps tubulaire C visible à la figure 1, et une tête T, visible plus précisément aux figures 2 et 3.

Le corps C comprend plusieurs tubes concentriques, à savoir, en partant de l'axe, un premier tube 2 qui est raccordé à une entrée d'admission d'oxygène 3, et qui, du côté opposé, aboutit à la tête T. Un deuxième tube 4 délimite avec le tube 2 un conduit annulaire 5 qui sert à amener le combustible depuis une entrée de combustible 6 jusqu'à la tête T. Un troisième et un quatrième tubes concentriques 7, 8 définissent entre eux deux espaces annulaires destinés à la circulation d'un fluide de refroidissement, qui pénètre dans l'espace annulaire extérieur 9 par une entrée 10, et ressort de l'espace annulaire intérieur 11 par une sortie 12. Les deux espaces annulaires 9 et 11 communiquent entre eux au niveau de la tête T du brûleur.

La tête de brûleur comprend une pièce dite "nez", qui a la forme générale d'un disque 13, percé, dans sa partie centrale, d'une multitude d'orifices 14, 15. La face extérieure 16 du nez 13 est plane, alors que sa face opposée 17 porte un premier saillant extérieur 18 destiné à sa liaison avec le tube extérieur 8, et un autre saillant annulaire 19 qui sert à délimiter, avec la face 17, une chambre 20. Une pièce d'obturation 21 a la forme générale d'un cylindre ouvert à une extrémité et fermé à l'autre extrémité par un disque perforé 22. La partie cylindrique 23 de la pièce 21 est soudée par ses extrémités au relief cylindrique 19 du nez. Un certain nombre d'orifices radiaux 24, disposés dans deux plans radiaux, sont prévus dans la partie cylindrique 23, à faible distance du disque 22.

Les perçages 14 et 15 du nez de brûleur 13 débouchent tous dans la chambre 20. La figure 3 montre leur répartition régulière. Un certain nombre de ces perçages 14 se trouvent en alignement axial avec des perçages 25 de la pièce d'obturation 21, et un tube 26 est serti dans chaque perçage 14 et chaque perçage correspondant 25. Tous les perçages 25 du disque 22 sont reliés à un perçage correspondant 14 du nez, si bien qu'il n'y a pas de communication entre la chambre 20 et l'espace 27 qui se trouve sur la face opposée du disque 22, et qui prolonge le conduit d'arrivée d'oxygène. Sur la figure 3, on a représenté en foncé les tubes 14 qui sont pourvus de tubes 26, et communiquent donc avec les perçages 25 et avec l'espace 27, et en clair les tubes 15 qui communiquent avec la chambre 20. On peut constater que les perçages 14 et les perçages 15 sont répartis de façon régulière. Le rapport du nombre de perçages 14 au nombre de perçages 15 est évidemment adapté en fonction du problème posé.

L'extrémité du tube 4 est soudée sur un épaulement extérieur 28 porté par la paroi cylindrique 23 de la pièce d'obturation 21. Cet épaulement est plus proche de la face extérieure du nez que les perçages 25. Le combustible pénètre donc radialement dans la chambre 20. Les courants de combustible sortant des perçages 25 viennent frapper les tubes 26 avant de sortir par les orifices 15 du nez. Il en résulte un brassage qui assure que les débits de chacun des perçages 15 sont les mêmes. La chambre 20 constitue également une chambre-tampon qui homogénéise les variations de composition du combustible.

Les conduits 26, et les perçages 14 acheminent l'oxygène directement depuis l'espace 27, sans le mettre en contact avec le combustible dans la chambre 20. Là aussi la répartition des perçages 14 assure une répartition régulière.

La structure du brûleur permet ainsi d'obtenir une flamme particulièrement homogène et constante.

Le circuit de refroidissement 9, 11 à double paroi se prolonge pratiquement jusqu'au niveau du disque 13. Il arrive donc plus près de la face extérieure 16 du nez que la soudure reliant l'épaulement 28 au tube 4. Cette soudure est donc refroidie efficacement, ce qui est une garantie de durée.

## Revendications

1. Brûleur du type à mélange externe, comportant un nez (13) percé d'un passage d'amenée d'un premier fluide, et d'un passage d'amenée d'un second fluide susceptible de former une flamme lorsqu'il est au contact du premier, le brûleur fonctionnant par formation de la flamme à faible distance du nez,
le nez (13) étant constitué d'une pièce présentant une face extérieure percée de trous, certains de ces trous (15) débouchant dans une chambre (20) alimentée avec le premier fluide, cette chambre étant délimitée par le nez (13), une paroi latérale (23) percée d'orifices pour l'arrivée du premier fluide, et un fond (22), transversal à la paroi latérale, la paroi latérale étant en liaison étanche avec le nez et avec le fond, et certains autres trous (14) du nez contenant chacun un tube (26) fixé au nez de façon étanche, et traversant le fond (22) également de façon étanche, pour déboucher dans un conduit d'amenée du second fluide, l'ensemble des trous débouchant dans la chambre et l'ensemble des trous contenant des tubes ayant chacun une répartition régulière et uniforme sur la face extérieure du nez.

2. Brûleur selon la revendication 1, caractérisé en ce que la face extérieure (16) du nez (13) est à peu près plane.

3. Brûleur selon la revendication 1 ou 2, caractérisé en ce que les trous (14, 15) sont parallèles.

4. Brûleur selon l'une des revendications 1 à 3, caractérisé en ce que le nez du brûleur est constitué d'une plaque sensiblement plane, percée desdits trous dans sa partie centrale et présentant, sur son côté opposé à sa face extérieure, une saillie cylindrique (19) qui entoure l'ensemble des trous et constitue une partie de la paroi latérale de la chambre.

5. Brûleur selon l'une des revendications 1 à 4, caractérisé en ce que le fond de la chambre est constitué comme une plaque plane (22) qui porte un prolongement cylindrique (23) qui constitue au moins une partie de la paroi latérale de la chambre.

6. Brûleur selon l'une des revendications 1 à 5, caractérisé en ce que le conduit d'amenée du second fluide est constitué par un premier tube soudé (2) sur le fond, et en ce qu'un deuxième tube (4), coaxial au premier et de plus grand diamètre, est soudé sur un épaulement extérieur (28) de la paroi de la chambre, cet épaulement étant plus proche de la face extérieure du nez que les orifices (24) d'arrivée du premier fluide, ledit premier fluide parvenant à ces orifices en passant à travers l'espace annulaire compris entre le premier et le deuxième tube.

7. Brûleur selon la revendication 6, caractérisé en ce qu'il comprend une double paroi parcourue par un fluide de refroidissement, ce fluide refroidissant non seulement le nez mais encore ledit épaulement (28) de la paroi de la chambre.

8. Brûleur selon l'une des revendications 1 à 7, caractérisé en ce que les tubes (26) sont fixés au nez par sertissage.

## Patentansprüche

1. Brenner vom Typ mit externer Mischung, versehen mit einem Brennerkopf (13), welcher mit einer Durchgangsbohrung für die Zufuhr eines ersten Fluids sowie mit einer Durchgangsbohrung für die Zufuhr eines zweiten Fluids versehen ist, wobei das zweite Fluid geeignet ist, eine Flamme zu bilden, sobald es mit dem ersten Fluid in Kontakt tritt, und wobei der Brenner durch Bildung der Flamme in geringem Abstand zum Brennerkopf funktioniert,
wobei der Brennerkopf (13) aus einem Teil besteht, welches eine mit Bohrungen versehene äußere Fläche besitzt, wobei einige von diesen Bohrungen (15) in eine Kammer (20) münden, die mit dem ersten Fluid gespeist wird und die durch den Brennerkopf (13), durch eine Seitenwand (23), welche mit Öffnungen für die Zufuhr des ersten Fluids versehen ist, sowie durch einen quer zur Seitenwand angeordneten Boden (22) begrenzt wird, und wobei die besagte Seitenwand mit dem Brennerkopf und dem Boden dicht verbunden ist und bestimmte andere Bohrungen (14) des Brennerkopfes jeweils ein Rohr (26) enthalten, welches dicht mit dem Brennerkopf verbunden ist und den Boden (22) ebenfalls dicht durchläuft, um schließlich in eine Leitung für die Zufuhr des zweiten Fluids zu münden, wobei alle Bohrungen, die in die Kammer münden, und alle Bohrungen, die mit Rohren versehen sind, jeweils regelmäßig und gleichförmig über die Außenfläche des Brenners verteilt sind.

2. Brenner nach Anspruch 1, dadurch gekennzeichnet, daß die Außenfläche (16) des Brennerkopfes (13) annähernd plan ist.

3. Brenner nach Anspruch 1 oder 2, dadurch gekennzeichnet, daß die Bohrungen (14, 15) parallel zueinander verlaufen.

4. Brenner nach einem der Ansprüche 1 bis 3, dadurch gekennzeichnet, daß der Kopf des Brenners aus einer im wesentlichen planen Platte besteht, die in ihrem Mittelteil mit den genannten Bohrungen versehen ist und die auf ihrer der Außenfläche gegenüberliegenden Seite einen zylindrischen Vorsprung (19) aufweist, der sämtliche Bohrungen umschließt und einen Teil der Seitenwand der Kammer bildet.

5. Brenner nach einem der Ansprüche 1 bis 4, dadurch gekennzeichnet, daß der Boden der Kammer als plane Platte (22) ausgeführt ist, welche mit einer zylindrischen Verlängerung (23) versehen ist, die zumindest einen Teil der Seitenwand der Kammer bildet.

6. Brenner nach einem der Ansprüche 1 bis 5, dadurch gekennzeichnet, daß die Zuleitung für das zweite Fluid aus einem ersten, mit dem Boden verschweißten Rohr (2) besteht und daß ein zweites Rohr (4), welches koaxial zum ersten Rohr angeordnet ist und einen größeren Durchmesser besitzt, mit einem außenliegenden Bund (28) der Kammerwand verschweißt ist, wobei dieser Bund näher an der Außenfläche des Brennerkopfes liegt als die Bohrungen (24) für die Zufuhr des ersten Fluids, und wobei dieses erste Fluid über den ringförmigen Raum, der zwischen dem ersten und dem zweiten Rohr angeordnet ist, zu diesen Bohrungen gelangt.

7. Brenner nach Anspruch 6, dadurch gekennzeichnet, daß er eine doppelte Wand besitzt, welche von einem Kühlfluid durchströmt wird, wobei dieses Fluid nicht nur die Kühlung des Brennerkopfes sondern auch die des genannten Bundes (28) der Kammerwand gewährleistet.

8. Brenner nach einem der Ansprüche 1 bis 7, dadurch gekennzeichnet, daß die Rohre (26) durch Bördelung am Brennerkopf befestigt sind.

## Claims

1. Burner of the external mixing type, including a nozzle (13) drilled with a passage for supplying a first fluid and with a passage for supplying a second fluid capable of forming a flame when it is in contact with the first one, the burner operating by forming the flame at a short distance from the nozzle, the nozzle (13) consisting of a piece having an external face drilled with holes, some of these holes (15) running into a chamber (20) fed with the first fluid, this chamber being delimited by the nozzle (13), a side wall (23) drilled with orifices for the intake of the first fluid, and an end wall (22) transverse to the side wall, the side wall being in sealed connection with the nozzle and with the end wall, and some other holes (14) in the nozzle each containing a tube (26), which is fixed to the nozzle in a sealed manner and which passes through the end wall (22) also in a sealed manner, in order to run into a conduit for supplying the second fluid, the set of holes running into the chamber and the set of holes containing tubes each having a regular and uniform distribution over the external face of the nozzle.

2. Burner according to Claim 1, characterized in that the external face (16) of the nozzle (13) is approximately plane.

3. Burner according to Claim 1 or 2, characterized in that the holes (14, 15) are parallel.

4. Burner according to one of Claims 1 to 3, characterized in that the nozzle of the burner consists of a substantially plane plate, drilled with the said holes in its central part and having, on its side opposite its external face, a cylindrical projection (19) which surrounds the set of holes and forms a part of the side wall of the chamber.

5. Burner according to one of Claims 1 to 4, characterized in that the end wall of the chamber is formed as a plane plate (22) which supports a cylindrical extension (23) which forms at least part of the side wall of the chamber.

6. Burner according to one of Claims 1 to 5, characterized in that the conduit for supplying the second fluid consists of a first tube (2) welded to the end wall and in that a second tube (4), coaxial with the first and of larger diameter, is welded to an external shoulder (28) of the wall of the chamber, this shoulder being closer to the external face of the nozzle than the orifices (24) for intake of the first fluid, the said first fluid reaching these orifices by passing through the annular space lying between the first and the second tubes.

7. Burner according to Claim 6, characterized in that it comprises a double wall between which a coolant passes, this coolant cooling not only the nozzle but also that said shoulder (28) of the wall of the chamber.

8. Burner according to one of Claims 1 to 7, characterized in that the tubes (26) are fixed to the nozzle by crimping.
